# EUROPÄISCHE PATENTSCHRIFT

(11) **EP 1 676 092 B1**
(45) Veröffentlichungstag und Bekanntmachung des Hinweises auf die Patenterteilung: **06.07.2016**
(21) Anmeldenummer: 04790138.4
(22) Anmeldetag: 06.10.2004
(51) Int. Cl.: F42B 7/08, F42B 7/10

(54) **FLINTENLAUFGESCHOSS MIT ZWISCHENMITTEL UND PATRONE**
SLUG CARTRIDGE FOR A SHOTGUN WITH INTERMEDIATE MEANS AND CARTRIDGE
BALLE POUR CANON DE FUSIL, A ORGANE INTERMEDIAIRE ET CARTOUCHE

(30) Priorität: 11.10.2003 DE 10347369
(43) Veröffentlichungstag der Anmeldung: 05.07.2006
(73) Patentinhaber: RUAG Ammotec GmbH, 90765 Fürth (DE)
(72) Erfinder: RIESS, Heinz, 90765 Fürth (DE); MUSKAT, Erich, 91154 Roth (DE)
(74) Vertreter: Scherzberg, Andreas Hans
(86) Internationale Anmeldenummer: PCT/EP2004/011138
(87) Internationale Veröffentlichungsnummer: WO 2005/038387

(56) Entgegenhaltungen:
- WO-A1-2004/029539
- BE-A- 866 822
- DE-A- 4 137 315
- DE-C- 967 426
- FR-A- 1 461 675
- RU-C- 2 084 807
- US-A- 4 043 267
- US-A- 4 977 834

## Beschreibung

Die Erfindung betrifft ein Flintenlaufgeschoss mit einem Zwischenmittel zum Einbau in eine Patrone, wobei das Geschoss an seiner Unterseite einen zylinderförmigen Freiraum aufweist und das Zwischenmittel an seinem zum Geschoss gewandten Ende als Kolben ausgebildet ist und dieser einen an den Freiraum angepassten Durchmesser aufweist, wobei das Geschoss auf den Kolben aufgesetzt ist oder umgekehrt und beim Schuss der Kolben in den Freiraum eingeschoben und verkeilt wird, wobei
- der Freiraum (10) einen auf der Symmetrieachse (22) angeordneten Geschosszapfen (12) aufweist,
- der Kolben (21) eine auf der Symmetrieachse (22) angeordnete Bohrung (15) aufweist,
- der Geschosszapfen (12) und die Bohrung (15) im Durchmesser im wesentlichen aneinander angepasst sind und
- der Geschosszapfen (12) und die Bohrung (15) Mit Verkeilelementen (13, 16, 17) ausgestattet sind, die beim Schuss und Einschieben des Kolbens (21) in den Freiraum (10) ein Verkeilen des Kolbens (21) und damit des Zwischenmittels (2) mit dem Geschoss (1) herstellen.

Ein derartiges Flintenlaufgeschoss ist aus der US 4,977,834 A bekannt. Auch DE 38 15 738 C2, BE 866 822 A, US 4,034,237 A und WO 2004/029539 A beschreiben den Stand der Technik.

Die der Erfindung zu Grunde liegende Aufgabe liegt darin, eine unter allen Umständen feste Verbindung des Geschosses mit dem Zwischenmittel nach Auslösung des Schusses zu erreichen, wobei vor Auslösung des Schusses das Geschoss mit dem Zwischenmittel nur lose oder gar nicht verbunden ist. Erfindungsgemäß wird diese Aufgabe durch die Merkmale des Anspruchs 1 gelöst.

Das Geschoss ist auf den Kolben aufgesetzt oder umgekehrt und beim Schuss wird der Kolben in den Freiraum eingeschoben und verkeilt. Zu diesem Einschieben und Verkeilen kann man auch sagen, dass sich der Kolben in das Geschoss festschießt.

Des Weiteren zeichnet sich die Erfindung dadurch aus,
- dass der Freiraum einen auf der Symmetrieachse angeordneten Geschosszapfen aufweist,
- dass der Kolben eine auf der Symmetrieachse angeordnete Bohrung aufweist,
- dass der Geschosszapfen und die Bohrung im Durchmesser im wesentlichen aneinander angepasst sind und
- dass der Geschosszapfen und die Bohrung mit Verkeilelementen ausgestattet sind, die beim Schuss und Einschieben des Kolbens in den Freiraum ein Verkeilen des Kolbens und damit des Zwischenmittels mit dem Geschoss herstellen.

Die Verkeilelemente umfassen dabei erfindungsgemäß eine hohlzylinderförmige Ausbildung des zum Zwischenmittel gewandten Endes des Geschosszapfens, wobei die Unterseite des Geschosszapfens eine nach innen geneigte Schräge aufweist und die Bohrung im Kolben eine am Boden angeordnete Halbkugel aufweist und zusätzlich eine Durchmesserverkleinerung an der Wand der Bohrung oberhalb der Halbkugel angeordnet ist.

Vorteilhafterweise ist auf dem Außenumfang des Kolbens ein Ring über eine Sollbruchstelle mit dem Kolben verbunden. Bevorzugt ist der Ring einstückig mit dem Kolben ausgebildet.

In bevorzugter Ausführungsform bildet der Ring einen Anschlag für den Geschossboden, d. h. das Geschoss wird auf den Kolben aufgesetzt und liegt mit seinem Geschossboden auf dem Ring auf.

In einer weiteren erfinduhgsgemäßen Ausgestaltung ist der Ring L-förmig ausgebildet und umgreift mit einem Schenkel das Geschoss nahezu bis zur Geschossspitze. Durch diese Maßnahme wird der Abrieb des Geschosses im Lauf minimiert, da das Geschoss nur im oberen Bereich mit dem Lauf in Berührung kommt.

Eine weitere Ausgestaltung der Erfindung sieht vor, dass der eine Schenkel eine nach innen gewandte Auskragung aufweist, die in eine entsprechende Ausnehmung im Geschoss eingreift oder umgekehrt.

Damit das Geschoss kurz nach dem Schuss in der Patronenhülse bleibt und das Zwischenmittel bzw. der Kolben sich in das Geschoss schieben kann, wird vorgeschlagen, dass die Geschossspitze über eine Schräge mit anschließendem parallel zur Symmetrieachse verlaufendem Absatz in eine zur Symmetrieachse senkrecht verlaufende plane Fläche übergeht, die sich bis zum Außenumfang des Geschosses erstreckt. Auf dieser planen Fläche sitzt die um 180° eingezogene Patronenhülse auf.

Das Zwischenmittel besteht bevorzugt aus einem Kunststoff und das Geschoss aus einem gut verformbaren Material, insbesondere aus Blei.

Eine erfindungsgemäße Patrone mit einer Patronenhülse und einer Treibladung zeichnet sich dadurch aus, dass auf der Treibladung ein erfindungsgemäßes Flintenlaufgeschoss mit einem Zwischenmittel aufgesetzt ist.

Vorteilhafterweise ist das obere Ende der Patronenhülse um 180° nach innen eingezogen und sitzt auf der planen Fläche auf.

Nachfolgend wird die Erfindung an Hand von Figuren näher erläutert.

Die Figur 1 zeigt in einem Querschnitt durch eine Patrone 20 ein erfindungsgemäßes Flintenlaufgeschoss 1 mit einem Zwischenmittel 2 eingesetzt in einer Patronenhülse 26. Unterhalb des Zwischenmittels 2 ist eine Treibladung 27 angeordnet.

Figur 2 zeigt diese Patrone 20 kurz nach der Zündung der Treibladung 27, bevor das Geschoss 1 die Patrone 20 verlassen hat. Der obere als Kolben 21 ausgebildete Teil des Zwischenmittels 2 hat sich in das Geschoss 1 eingeschoben und ist auch dort verkeilt (Beschreibung siehe später).

Figur 3 zeigt die Patrone 20 nach Aufplatzen des in Schussrichtung gewandten Endes der Patronenhülse 26.

Nachfolgend wird die Patrone 20, die in den Figuren 1 bis 3 gezeigt ist, näher erläutert.

Das Material des Flintenlaufgeschosses 1 besteht aus Pb (Blei) oder einem gut verformbaren Material (siehe Fig. 1). Am oberen Ende des Geschosses 1 ist eine Schräge 3 mit anschließendem Absatz 4 eingebracht. Beim Laborieren, d.h. Umbiegen der Patronenhülse 26 um 180° nach innen zum Festhalten des Geschosses 1, dient die Schräge 3 als Führungshilfe. Der Absatz 4 zentriert die Hülse 26 und die angrenzende zur Symmetrieachse 22 senkrecht verlaufende plane Fläche 5 sorgt für einen festen Sitz des Geschosses 1 in der Patronenhülse 26.

Somit hat beim Schuss der Absatz 4 mit der planen Fläche 5 den Vorteil, dass die Hülse 26 bis zum Aufschnappen festgehalten wird und dadurch das Geschoss 1 in der Hülse 26 zentriert wird und bis zum Verlassen der Patronenhülse 26 auch zentriert bleibt (verbessertes Trefferbild).

Das Zwischenmittel 2 besteht aus Kunststoff, wobei der vordere Teil als Kolben 21 ausgebildet ist, und hat im hinteren Teil eine Liderungshilfe 6, die einen Gasschlupf der Treibladung 27 bzw. deren Gase nach erfolgter Zündung in Richtung Geschoss 1 verhindert. Im vorderen Bereich hat das Zwischenmittel 2 bzw. der Kolben 21 einen Absatz 7, der das Geschoss 1 mit dem Zwischenmittel 2 zentriert. Der anschließende große Durchmesser (Geschossdurchmesser) des Ringes 8, der in dieser Ausführungsform über eine eingearbeitete Sollbruchstelle 9 einstückig mit dem Kolben 21 verbunden ist, dient als Laborieranschlag beim Aufsetzen des Geschosses 1 auf den Kolben 21 (Geschosssitz - eingezogene Hülse). Die Sollbruchstelle 9 sorgt beim Schuss für einen gleichmäßigen Druckaufbau. Nach dem Abscheren des Ringes 8 durch den sich aufbauenden Druck der Treibgase schiebt sich der Kolben 21 in den Freiraum 10 des Geschosses 1. Der abgescherte Ring 8 wird vom Geschoss 1 auf den Zentrierdurchmesser 11 bzw. dem Kolben 21 nach hinten in Richtung Liderungshilfe 6 gedrückt. Mit den Begriffen "unten" und "hinten" ist in dieser Beschreibung immer das zur Schussrichtung entgegengesetzte Ende verstanden.

Beim Zusammenschieben des Geschosses 1 mit dem Zwischenmittel 2 bzw. den Kolben 21 schiebt sich ein Geschosszapfen 12 mit eingearbeiteter Schräge 13 und Bohrung 14 in die Bohrung 15 im Kolben 21 mit eingearbeiteter Durchmesserverkleinerung 16 und einer Halbkugel 17 am Boden der Bohrung 15. Hat der Kolben 21 einen bestimmten Weg in Richtung Geschoss 1 zurückgelegt, berührt die Schräge 13 die Halbkugel 17. Ab diesen Zeitpunkt bis zum Anschlag der Kolbenoberseite 18a an den Boden 18 des Freiraums 10 (erste Bewegung des Geschosses) wird das Geschossmaterial in den wieder größer werdenden Durchmesser 19 gepresst. So entsteht die gewünschte nicht mehr zu lösende Verbindung. Der Geschosszapfen 12 mit seiner Bohrung 14 und die Bohrung 15 mit der Halbkugel 17 sind auf der Symmetrieachse 22 angeordnet. Der Durchmesser des Geschosszapfens 12 im Bereich der Bohrung 14 ist gegenüber dem Durchmesser der Bohrung 15 im Kolben 21 etwas verringert und entspricht ungefähr dem durch die Durchmesserverkleinerung 16 geschaffenen Durchmesser.

Die Höhe der festen Verbindung zwischen Kolben 21 und Ring 8 bestimmt bei welchem Gasdruck der Abriss des Ringes 8 erfolgt. Der Druckaufbau im Pulverraum, wo sich die Treibladung 27 befindet, bestimmt den Abriss des Ringes 8 an der Sollbruchstelle 9 und gibt somit das Zwischenmittel 2 mit dem Kolben 21 frei. Der Ring 8 kann sich auf dem Durchmesser 11 zentriert nach hinten bewegen. Der Kolben 21 schiebt sich in das Geschoss 1, dass durch die am oberen Ende um 180° eingezogene Hülse 26 festgehalten wird. Nach einem bestimmten Weg trifft die Schräge 13 auf die Halbkugel 17 und drückt das ab der Schräge 13 befindliche Material in den wieder größer werdenden Durchmesser 19. So entsteht eine feste Verbindung zwischen Geschoss 1 und Kolben 21. Stoßen die beiden Flächen 18 und 18a formschlüssig aneinander, setzt sich das Geschoss 1 gegen die Kraft der eingezogenen Hülse 26 in Bewegung.

Dabei schält sich die Hülse 26 durch den Absatz 4 und der planen Fläche 5 nach oben und zentriert und stabilisiert zusätzlich das Geschoss 1 in der Hülse 26 bis dieses die Hülse 26 verlässt. Dies ist die Voraussetzung für einen stabilen Flug im und außerhalb des Laufes. Aber erst das aufeinander abgestimmte System garantiert die erwünschte Präzision.

Vorteile der Erfindung sind:
- Zentriertes und stabilisiertes Geschoss 1 in der Hülse 26 durch den Absatz 4
- Stabiles Zwischenmittel 2 aus Kunststoff
- Gleichmäßiger Druckaufbau durch die Sollbruchstelle 9 am Ring 8
- Zentrierung des Zwischenmittels 2 und des Geschosses 1
- Zusätzliche Stabilisierung durch den abgescherten Ring 8
- Feste Verbindung zwischen Geschoss 1 und Zwischenmittel 2 bzw. Kolben 21 (keine Abgangsfehler durch Lösen des Zwischenmittels 2 vom Geschoss 1).

Figur 4 zeigt eine Ausführungsform bei der der Ring 8 L-förmig ausgebildet ist und mit einem Schenkel 8a das Geschoss 1 nahezu bis zur Geschossspitze umgreift. Durch diese Maßnahme wird der Pb-Abrieb im Lauf minimiert, da das Geschoss 1 nur im oberen Bereich mit dem Lauf in Berührung kommt.

## Patentansprüche

1. Flintenlaufgeschoss (1) mit einem Zwischenmittel (2) zum Einbau in eine Patrone (20), wobei das Geschoss (1) an seiner Unterseite einen zylinderförmigen Freiraum (10) aufweist und das Zwischenmittel (2) an seinem zum Geschoss (1) gewandten Ende als Kolben (21) ausgebildet ist und dieser einen an den Freiraum (10) angepassten Durchmesser aufweist, wobei das Geschoss auf den Kolben aufgesetzt ist oder umgekehrt und beim Schuss der Kolben in den Freiraum eingeschoben und verkeilt wird, wobei
- der Freiraum (10) einen auf der Symmetrieachse (22) angeordneten Geschosszapfen (12) aufweist,
- der Kolben (21) eine auf der Symmetrieachse (22) angeordnete Bohrung (15) aufweist,
- der Geschosszapfen (12) und die Bohrung (15) im Durchmesser im wesentlichen aneinander angepasst sind und
- der Geschosszapfen (12) und die Bohrung (15) mit Verkeilelementen (13, 16, 17) ausgestattet sind, die beim Schuss und Einschieben des Kolbens (21) in den Freiraum (10) ein Verkeilen des Kolbens (21) und damit des Zwischenmittels (2) mit dem Geschoss (1) herstellen,
**dadurch gekennzeichnet, dass** die Verkeilelemente (13, 16, 17) eine hohlzylinderförmige Ausbildung des zum Zwischenmittel gewandten Endes des Geschosszapfens (12) umfassen, wobei die Unterseite des Geschosszapfens (12) eine nach innen geneigte Schräge (13) aufweist und die Bohrung (15) im Kolben (21) eine am Boden angeordnete Halbkugel (17) aufweist und zusätzlich eine Durchmesserverkleinerung (16) an der Wand der Bohrung (15) oberhalb der Halbkugel (17) angeordnet ist.

2. Flintenlaufgeschoss nach Anspruch 1, **dadurch gekennzeichnet, dass** auf dem Außenumfang des Kolbens (21) ein Ring (8) über eine Sollbruchstelle (9) mit dem Kolben (21) verbunden ist.

3. Flintenlaufgeschoss nach Anspruch 2, **dadurch gekennzeichnet, dass** der Ring (8) einstückig mit dem Kolben (21) ausgebildet ist.

4. Flintenlaufgeschoss nach Anspruch 2 oder 3, **dadurch gekennzeichnet, dass** der Ring (8) einen Anschlag für den Geschossboden (23) bildet.

5. Flintenlaufgeschoss nach einem der Ansprüche 2 bis 4, **dadurch gekennzeichnet, dass** der Ring (8) L-förmig ausgebildet ist und mit einem Schenkel (8a) das Geschoss (1) nahezu bis zur Geschossspitze umgreift.

6. Flintenlaufgeschoss nach Anspruch 5, **dadurch gekennzeichnet, dass** der eine Schenkel (8a) eine nach innen gewandte Auskragung (24) aufweist, die in eine entsprechende Ausnehmung (25) im Geschoss (1) eingreift.

7. Flintenlaufgeschoss nach einem der Ansprüche 1 bis 6, **dadurch gekennzeichnet, dass** die Geschossspitze über eine Schräge (3) mit anschließendem parallel zur Symmetrieachse (22) verlaufendem Absatz (4) in einen zur Symmetrieachse (22) senkrecht verlaufende plane Fläche (5) übergeht, die sich bis zum Außenumfang des Geschosses (1) erstreckt.

8. Flintenlaufgeschoss nach einem der Ansprüche 1 bis 7, **dadurch gekennzeichnet, dass** das Zwischenmittel (2) aus einem Kunststoff und das Geschoss (1) aus einem gut verformbaren Material, bevorzugt Blei, besteht.

9. Patrone mit einer Patronenhülse (26), ein Flintenlaufgeschoss (1) mit einem Zwischenmittel (2) nach einem der Ansprüche 1 bis 8 und einer Treibladung (27), wobei das Flintenlaufgeschoss (1) mit dem Zwischenmittel (2) auf der Treibladung (27) aufgesetzt ist.

10. Patrone nach Anspruch 9, **dadurch gekennzeichnet, dass** das obere Ende der Patronenhülse (26) um 180° nach innen eingezogen ist und auf der planen Fläche (5) aufsitzt.

## Claims

1. A shotgun-barrel projectile (1) with an intercalation (2) for fitting into a cartridge (20), the projectile (1) exhibiting a cylindrical free space (10) on its underside, and the intercalation (2) taking the form of a plunger (21) at its end facing towards the projectile (1), and said plunger having a diameter adapted to the free space (10), wherein the projectile has been mounted onto the plunger, or conversely, and the plunger is inserted into the free space and wedged in the course of firing, wherein
- the free space (10) exhibits a projectile spigot (12) arranged on the axis of symmetry (22),
- the plunger (21) exhibits a bore (15) arranged on the axis of symmetry (22),
- the projectile spigot (12) and the bore (15) are substantially adapted to one another in diameter, and
- the projectile spigot (12) and the bore (15) are endowed with wedging elements (13, 16, 17) which in the course of firing and insertion of the plunger (21) into the free space (10) bring about a wedging of the plunger (21) and therefore of the intercalation (2) with the projectile (1),
**characterised in that** the wedging elements (13, 16, 17) encompass a hollow cylindrical design of the end of the projectile spigot (12) facing towards the intercalation, the underside of the projectile spigot (12) exhibiting an inwardly inclined bevel (13), and the bore (15) in the plunger (21) exhibiting a hemisphere (17) arranged at the bottom, and, in addition, a diameter reduction (16) being arranged on the wall of the bore (15) above the hemisphere (17).

2. Shotgun-barrel projectile according to Claim 1, **characterised in that** a ring (8) is connected to the plunger (21) on the outer periphery of the plunger (21) via a predetermined breaking-point (9).

3. Shotgun-barrel projectile according to Claim 2, **characterised in that** the ring (8) is formed in one piece with the plunger (21).

4. Shotgun-barrel projectile according to Claim 2 or 3, **characterised in that** the ring (8) constitutes a stop for the projectile base (23).

5. Shotgun-barrel projectile according to one of Claims 2 to 4, **characterised in that** the ring (8) is L-shaped and with one shank (8a) encompasses the projectile (1) almost as far as the nose of the projectile.

6. Shotgun-barrel projectile according to Claim 5, **characterised in that** the one shank (8a) exhibits an inward-facing projection (24) which engages a corresponding recess (25) in the projectile (1).

7. Shotgun-barrel projectile according to one of Claims 1 to 6, **characterised in that** the nose of the projectile merges, via a bevel (3) with adjoining shoulder (4) running parallel to the axis of symmetry (22), with a plane face (5) running perpendicular to the axis of symmetry (22) and extending as far as the outer periphery of the projectile (1).

8. Shotgun-barrel projectile according to one of Claims 1 to 7, **characterised in that** the intercalation (2) consists of a plastic material and the projectile (1) consists of a readily deformable material, preferably lead.

9. A cartridge with a cartridge case (26), with a shotgun-barrel projectile (1) with an intercalation (2) according to one of Claims 1 to 8, and with a propelling charge (27), wherein the shotgun-barrel projectile (1) with the intercalation (2) has been mounted on the propelling charge (27).

10. Cartridge according to Claim 9, **characterised in that** the upper end of the cartridge case (26) is retracted inwards by 180° and rests on the plane face (5).

## Revendications

1. Balle pour canon de fusil (1) comprenant un organe intermédiaire (2) pour le montage dans une cartouche (20), la balle (1) présentant, sur sa face inférieure, un espace libre (10) de forme cylindrique, et l'organe intermédiaire (2), à son extrémité tournée vers la balle (1), étant réalisé comme piston (21), et celui-ci présentant un diamètre adapté à l'espace libre (10), la balle étant rapportée sur le piston ou inversement, et le piston étant glissé et claveté dans l'espace libre, lors du tir, sachant que
- l'espace libre (10) présente un tenon de balle (12) disposé sur l'axe de symétrie (22),
- le piston (21) présente un trou (15) disposé sur l'axe de symétrie (22),
- le tenon de balle (12) et le trou (15) sont adaptés l'un à l'autre en termes de diamètre, et
- le tenon de balle (12) et le trou (15) sont dotés d'éléments de clavetage (13; 16, 17) qui, lors du tir et lors du glissement du piston (21) dans l'espace libre (10), établissent un clavetage du piston (21), et donc de l'organe intermédiaire (2), avec la balle (1),
**caractérisée en ce que** les éléments de clavetage (13, 16, 17) comprennent une forme cylindrique creuse de l'extrémité du tenon de balle (12) tournée vers l'organe intermédiaire, la face inférieure du tenon de balle (12) présentant un biseau (13) incliné vers l'intérieur, et le trou (15) dans le piston (21) présentant une hémisphère (17) disposée sur le fond, et qu'en outre, il est prévu une réduction de diamètre (16) sur la paroi du trou (15), au-dessus de l'hémisphère (17).

2. Balle pour canon de fusil selon la revendication 1, **caractérisée en ce que** sur le pourtour extérieur du piston (21), une bague (8) est reliée au piston (21) par l'intermédiaire d'un point destiné à la rupture (9).

3. Balle pour canon de fusil selon la revendication 2, **caractérisée en ce que** la bague (8) est réalisée d'une seule pièce avec le piston (21).

4. Balle pour canon de fusil selon la revendication 2 ou 3, **caractérisée en ce que** la bague (8) forme une butée pour le fond de la balle (23).

5. Balle pour canon de fusil selon l'une des revendications 2 à 4, **caractérisée en ce que** la bague (8) est réalisée en forme de L et entoure la balle (1) avec une aile (8a), presque jusqu'à la pointe de la balle.

6. Balle pour canon de fusil selon la revendication 5, **caractérisée en ce que** l'une (8a) des ailes présente une saillie (24) qui est tournée vers l'intérieur et s'engage dans un évidement (25) correspondant dans la balle (1).

7. Balle pour canon de fusil selon l'une des revendications 1 à 6, **caractérisée en ce que** la pointe de la balle se raccorde, par l'intermédiaire d'un biseau (3), qui est suivi d'un gradin (4) s'étendant parallèlement à l'axe de symétrie (22), à une surface plane (5) qui s'étend perpendiculairement à l'axe de symétrie (22) et jusqu'au pourtour extérieur de la balle (1).

8. Balle pour canon de fusil selon l'une des revendications 1 à 7, **caractérisée en ce que** l'organe intermédiaire (2) est constitué d'une matière plastique et la balle (1) d'un matériau facilement déformable, de préférence de plomb.

9. Cartouche comprenant une douille (26), une balle pour canon de fusil (1) avec un organe intermédiaire (2) selon l'une des revendications 1 à 8, et une charge propulsive (27), la balle pour canon de fusil (1), avec l'organe intermédiaire (2), étant rapportée sur la charge propulsive (27).

10. Cartouche selon la revendication 9, **caractérisée en ce que** l'extrémité supérieure de la douille (26) est rentrée de 180° vers l'intérieur et repose sur la surface (5) plane.
